# EUROPÄISCHE PATENTSCHRIFT

(11) **EP 1 093 861 B1**
(45) Veröffentlichungstag und Bekanntmachung des Hinweises auf die Patenterteilung: **06.08.2003**
(21) Anmeldenummer: 00121605.0
(22) Anmeldetag: 02.10.2000
(51) Int. Cl.: B07B 1/15

(54) **Stern- oder Scheibensiebanordnung, umfassend mehrere Siebscheibenwellen**
Star or disk screen arrangement comprising a plurality of screening shafts
Agencement de tamis à étoiles ou disques comportant plusieurs arbres de tamisage

(30) Priorität: 20.10.1999 DE 19950548; 28.10.1999 DE 19952005
(43) Veröffentlichungstag der Anmeldung: 25.04.2001
(73) Patentinhaber: EuRec Technology GmbH Entsorgungsanlagen, 36460 Merkers (DE)
(72) Erfinder: Kottmann, Norbert, 36277 Schenklengsfeld (DE); Saal, Rene, 36452 Kaltenlengsfeld (DE); Becker, Thomas, 36460 Merkers (DE)
(74) Vertreter: Kruspig, Volkmar, Dipl.-Ing.

(56) Entgegenhaltungen:
- AU-D- 259 866
- DE-A- 1 806 555
- DE-A- 2 015 911
- DE-C- 95 784
- DE-C- 619 069
- US-A- 1 621 695

## Beschreibung

Die Erfindung betrifft eine Stern- oder Scheibensiebanordnung, gemäß dem Patentanspruch 1.

Stern- oder Scheibensiebanordnungen, umfassend mehrere Siebscheibenwellen mit auf einer Welle entsprechend beabstandete und dort befestigte Werkzeug- und Abschlußscheiben, z. B. zur Mülltrennung sind bekannt.

Eine Scheibensiebanordnung zur zerkleinerung von kohle, koks und dergleichen ist aus dem Dokument US-A-1 621 895 bekannt.

Mit solchen Scheibensiebanordnungen ist es gelungen, die bei Trommelsiebeinrichtungen vorhandene geringe Durchsatzleistung zu erhöhen und darüber hinaus die Sortierqualität zu verbessern.

Beispielsweise offenbart die DE 198 25 340 A1 eine Scheibensiebanordnung der oben genannten Art. Es hat sich jedoch gezeigt, daß bei solchen Scheibensieben insbesondere faserartiges Material zu einer Zusetzung der Scheibenzwischenräume aufgrund eines Umwickelns mit fester Haftung führt, so daß die Einsatzzeit der Anlage beeinträchtigt wird und ein aufwendiges Reinigen des Scheibensiebes gegeben ist.

Aus diesem Grunde wurde gemäß DE 198 25 340 A1 vorgeschlagen, eine permanent wirkende Siebscheiben- und Wellensäuberungseinrichtung vorzusehen, wobei die Säuberungseinheit in die Scheibeneinheit hineinragt. Konkret besteht die Säuberungseinheit aus einem Reinigungskamm, der verschiedene Kammmesser trägt. Der Reinigungskamm verfügt über Justiermöglichkeiten, um vorgesehene Schneiden unter entsprechendem Schneidenanstellwinkel mit dem die Zwischenräume zusetzenden Material in Kontakt zu bringen, um dieses von der Welle zu entfernen.

Bei einer solchen Lösung bestehen Probleme jedoch dann, wenn z. B. fasrige-folienartige Bestandteile in die Einrichtung gelangen, die bereits nach wenigen Umdrehungen der Siebscheibenwellen außerordentlich fest an den Distanzhülsen oder der Welle selbst haften, mit der Folge eines nahezu unmöglichen Abtrennens durch die Säuberungseinrichtung. Außerdem kann festsitzendes und festhaftendes Material zu einem Blockieren der gesamten Anlage, Abscheren der Messer des Reinigungsrechens beim Unterfahren der bewickelten Wellen bzw. Bruch der sich durchbiegendenden bewickelten Wellen, Sprengen der Lagerschalen u.s.w. führen, wiederum mit der Folge unerwünschter Produktionsunterbrechungen.

Aus dem Vorgenannten ist es daher Aufgabe der Erfindung, eine Stern- oder Scheibensiebanordnung, umfassend mehrere Siebscheibenwellen mit auf der Welle über Distanzhülsen beabstandete, befestigbare Werkzeug- und Abschlußscheiben anzugeben, wobei die Anordnung selbst so zu gestalten ist, daß von vornherein ein unerwünschtes Umwickeln mit fasrigen und/oder folienartigen oder sonstigen Materialien verhindert wird. Weiterhin soll die Möglichkeit geschaffen werden, nicht zu vermeidende Umwicklungen auf ein Mindestmaß zu reduzieren und diese auf ein definiertes Gebiet zu beschränken, so daß dort konzentriert Kräfte zum Abtrennen oder Abscheren der unerwünschten Umwicklungen während des Betriebes der Anlage aufgebracht werden können.

Die Lösung der Aufgabe der Erfindung erfolgt mit einem Gegenstand gemäß den Merkmalen des Patentanspruches 1, wobei die Unteransprüche mindestens zweckmäßige Ausgestaltungen und Weiterbildungen umfassen.

Den Grundgedanken der Erfindung folgend werden die Distanzhülsen zur beabstandeten Anordnung der Werkzeug- und Abschlußscheiben einer speziellen Formgebung unterworfen, indem bevorzugt doppelt konische bzw. doppelt kegelstumpfförmige Hülsen zum Einsatz kommen. Weiterhin besteht die Möglichkeit, die Distanzhülsen mit einer im wesentlichen parabelförmigen Rotationsfläche zu versehen. Bevorzugt verlaufen die sich gegenüberliegenden Deckflächen der Kegelstümpfe oder der Scheitel der Parabel bezogen auf die Hülsenlänge symmetrisch.

Durch den konischen oder parabelförmigen Verlauf der Distanzhülsen oder -buchsen wird ein unerwünschtes Anhaften von fasrigen, folienartigen oder dergleichen Materialien bei der Trennung bzw. beim Siebvorgang unterbunden bzw. auf ein Mindestmaß reduziert, so daß ein Reinigen einer mit einer solchen Siebanordnung versehenen Anlage nur in größeren Zeitabständen erfolgen muß, so daß die Produktivität insgesamt steigt.

Bei einer Ausgestaltung der Erfindung ist zwischen den sich gegenüberliegenden Deckflächen der Kegelstümpfe ein im wesentlichen konzentrisch zur Welle verlaufender Übergangsbereich vorgesehen. In diese Übergangsbereiche hinein erstreckt sich die Menge der Werkzeugscheiben benachbarter Wellen, wobei Reinigungsschneidmesser zwischen den beiden Scheiben benachbarter Wellen laufen. Das durch die Konusform bedingte wickelfähige Material orientiert sich immer in Richtung Übergangsbereich und wird dort von den gegenüberliegenden ebenfalls rotierenden runden oder Mehrkantscheiben der Nachbarwellen ergriffen und zerkleinert.

Die erfindungsgemäßen Distanzhülsen oder -buchsen können einstückig aus einem entsprechenden Rohrmaterial durch übliche Bearbeitung gefertigt werden.

Andererseits können die Distanzhülsen oder -buchsen aus zwei gegeneinander auf der Welle verpressten, konischen Teilen bestehen.

Für den Fall, daß kammförmige Reinigungsschneidmesser für die Scheibensiebanordnung vorgesehen sind, ist eine Formgebung der Messer, die dem Längsschnitt der Hülse bzw. der Buchse angepaßt ist, bevorzugt. Weiterhin können zwischen den Scheiben vorgesehene Wellenabschnitte die erfindungsgemäße Form besitzen, wobei die Scheiben jeweils als Halbschalen mit der Welle bevorzugt verschweißt sind.

Bei einer Ausführungsform der Erfindung liegt der Grundflächenradius zum Deckflächenradius der Kegelstümpfe in einem Verhältnis von 1 : 0,5 bis 1 : 0,9, bevorzugt im Verhältnis von 1 : 0,7 bis 0,8. Der Deckflächenradius selbst hängt vom Trennabstand der Siebscheiben ab, so daß oben genannte Relationen bezüglich der Erfindung nicht einschränkend auszulegen sind.

Alles in allem gelingt es mit der vorliegenden Erfindung, bekannte Stern- oder Scheibensiebanordnungen so zu verbessern, daß ein unerwünschtes Anhaften von fasrigen oder folienartigen Trennmaterialien auf oder an den rotierenden Wellen weitestgehend verhindert und reduziert wird, so daß sich der Einsatzzeitraum solcher Trennanlagen erhöht und in gleichem Maße der Wartungsaufwand reduziert ist.

Die Erfindung soll nachstehend anhand eines Ausführungsbeispieles sowie unter Zuhilfenahme von Figuren näher erläutert werden.

Hierbei zeigen:
- Fig. 1: eine Schnittdarstellung von Siebscheibenwellen mit erfindungsgemäßen Distanzhülsen und
- Fig. 2: eine beispielhafte Ausführungsform einer doppelt konischen Distanzhülse oder -buchse.

Die Siebscheibenwelle 1 nach Figur 1 nimmt eine Vielzahl von Werkzeugscheiben 2 sowie mindestens eine randseitig vorgesehene Abschlußscheibe 3 auf. Zwischen den einzelnen Scheiben befinden sich Distanzhülsen oder -buchsen 4 in doppelter Kegelstumpf- bzw. doppelter Konusform. Auch können die Scheiben selbst entsprechend geformte Abschnitte aufweisen, so daß keine separaten Hülsen erforderlich sind.

Über eine Pressbuchse 5 und einen Druckring 6 sowie in Verbindung mit der Druckscheibe 8 werden die einzelnen Werkzeugscheiben 2 bzw. die Abschlußscheibe 3 über die Buchsen 4 auf der Welle 1 verpresst und lösbar gehalten.

Die Stehlager 7 und 10 dienen der Aufnahme der Welle und der Befestigung in einem nicht gezeigten Siebbettrahmen.

Zum Befestigen und Verpressen sei noch auf die mit der Druckscheibe 8 zusammenwirkende Sechskantschraube 9 aufmerksam gemacht.

Ein Doppelkettenrad 11, welches über eine Paßfeder 12 und Schraube 14 mit Scheibe 13 an der Welle 1 befestigt ist, kann die Welle in die gewünschte Rotationsbewegung versetzen.

Die Anzahl der Werkzeugscheiben 2 wird entsprechend der Länge der Welle 1 bzw. der konkreten Scheibensiebanordnung und der Trennaufgabe gewählt.

Die nicht maßstäbliche Darstellung gemäß Figur 2 zeigt einen Längsschnitt durch eine Distanzhülse oder Distanzbuchse mit doppelter Kegelstumpf- oder doppelter Konusform. Beim gezeigten Beispiel nach Figur 2 ist die Buchse oder Hülse einstückig aus einem Rohrmaterial gefertigt, wobei auch der Übergangsbereich 15 zwischen den gegenüberliegenden Deckflächen der Kegelstümpfe 16 und 17 zu erkennen ist.

Die Längenabmessungen der Buchse 4 sind mit entsprechend hoher Präzission einzuhalten, damit bei der Aneinanderreihung der einzelnen Buchsen 4 auf der Welle 1 gemäß Figur 1 keine unerwünschte Fehleraddition mit entsprechenden Längenungenauigkeiten die Folge sind.

Es besteht alternativ die Möglichkeit, die Buchse 1 zweiteilig auszuführen, wobei diese dann mit aneinanderstoßenden Deckflächen befestigt werden.

Figürlich ist eine Buchse 4 in Form doppelter Kegelstumpfkörper gezeigt, jedoch besteht auch die Möglichkeit der Gestaltung als parabelförmige Rotationsfläche mit ähnlichen Vorteilen hinsichtlich des Verminderns eines unerwünschten Anhaftens von faserartigen Materialien beim Betrieb des Scheibensiebes.

In die Scheibenanordnung umfassend mehrere Siebscheibenwellen können kammförmige Reinigungsschneidmesser hineinbewegt werden, wobei die Messer bevorzugt eine dem Längsschnitt der Hülse oder Buchse angepaßte Kontur bzw. Formgebung besitzen.

Der Grundflächenradius zum Deckflächenradius der Kegelstümpfe steht bei einem Ausführungsbeispiel im Verhältnis von 1 zu im wesentlichen 0,7, wobei grundsätzlich Verhältnisse im Bereich von 1 : 0,5 bis 1 : 0,9 realisierbar und diese je nach Trennabstand der Siebscheiben gegebenenfalls anpaßbar sind.

### Bezugszeichenliste

- 1: Welle
- 2: Werkzeugscheibe
- 3: Abschlußscheibe
- 4: Buchse oder Hülse
- 5: Preßbuchse
- 6: Druckring
- 7: Stehlager
- 8: Druckscheibe
- 9: Sechskantscheibe
- 10: Stehlager
- 11: Doppelkettenrad
- 12: Paßfeder
- 13: Scheibe
- 14: Schraube
- 15: Übergangsbereich
- 16; 17: Kegelstumpf

## Patentansprüche

1. Stern- oder Scheibensiebanordnung zur Mülltrennung von Materialien, die auch fasrige und/oder folienartige Bestandteile enthalten, umfassend mehrere Siebscheibenwellen (1) mit auf der Welle beabstandete, befestigbare Werkzeugund/oder Abschlussscheiben (2; 3), wobei die Siebscheibenwellen (1) in einem Siebbettrahmen auswechselbar fixiert sind, die Wellen Mittel (11) zum Rotationsantrieb aufweisen und zwischen den Werkzeug- und/oder Abschlussscheiben (2; 3) Abstandselemente (4) angeordnet sind, weiterhin die zwischen den Werkzeug- und/oder Abschlussscheiben (2; 3) befindlichen Abstandselemente (4) eine doppelte Kegelstumpfform (16; 17) oder eine im wesentlichen parabelförmige Rotationsfläche aufweisen, wobei die sich gegenüberliegenden Deckflächen der Kegelstümpfe (16; 17) oder der Scheitel der Parabel bezogen auf die Hülsenlänge symmetrisch verlaufen oder die Wellenabschnitte zwischen den Scheiben (2; 3) die obige Form aufweisen und derartige Abstandselemente (4) bilden, weiterhin die Abstandselemente (4) mit den Werkzeugscheiben (2) so auf den Wellen (1) positioniert sind, *dass* sich die Scheiben (2; 3) benachbarter Wellen (1) jeweils in den Bereich des kleinsten Durchmessers gegenüberliegender Abstandselemente hineinerstrecken, wobei in die Anordnung hineinbeweg- oder schwenkbare Reinigungsschneidmesser vorgesehen sind und die Kontur der Messer dem Längsschnitt der Abstandselemente (4) angepasst ist.

2. Stern- oder Scheibensiebanordnung nach Anspruch 1,
**dadurch gekennzeichnet, dass**
zwischen den sich gegenüberliegenden Deckflächen der Kegelstümpfe (16; 17) ein im wesentlichen konzentrisch zur Welle (1) sich erstreckender Übergangsbereich (15) vorgesehen ist.

3. Stern- oder Scheibensiebanordnung nach einem der vorangegangenen Ansprüche,
**dadurch gekennzeichnet, dass**
die Abstandselemente (4) aus einstückigen Distanzhülsen oder -buchsen, gefertigt aus einem bearbeiteten Rohrmaterial, bestehen.

4. Stern- oder Scheibensiebanordnung nach Anspruch 3,
**dadurch gekennzeichnet, dass**
die Distanzhülsen oder -buchsen jeweils aus zwei gegeneinander auf der Welle verpressten und/oder verschweissten, konischen Teilen bestehen.

5. Stern- oder Scheibensiebanordnung nach Anspruch 1,
**dadurch gekennzeichnet, dass**
der Grundflächenradius zum Deckflächenradius der Kegelstümpfe (16; 17) in einem Verhältnis von 1 : 0,5 bis 1 : 0,9, bevorzugt im Verhältnis von 1 : 0,7 bis 0,8 liegt, wobei die Verhältniswahl vom Trennabstand der Siebscheiben beeinflusst ist.

6. Stern- oder Scheibensiebanordnung nach Anspruch 1,
**dadurch gekennzeichnet, dass**
die Wellenabschnitte mit der Welle (1) einstückig ausgebildet und an der Welle (1) Befestigungsaussparungen oder umlaufende Nute zum stoffschlüssigen Anbringen von Siebhalbscheiben vorgesehen sind.

7. Stern- oder Scheibensiebanordnung nach einem der vorangegangenen Ansprüche
**dadurch gekennzeichnet, dass**
die Rotationsumhüllende der Abstandselemente eine doppelkonus- oder doppelkonusähnliche Form besitzt.

## Claims

1. A star or disc screen arrangement for waste separation of materials which also include fibrous and/or foil-type components, comprising several screen disc shafts (1) with tool and/or end discs (2; 3) securably arranged in a spaced relationship on the shaft, with the screen disc shafts (1) being replaceably fixed in a screen bed frame, the shafts comprising rotary drive means (11) and spacer members (4) being arranged between the tool and/or end discs (2; 3); the spacer members (4) located between the tool and/or end discs (2; 3) further comprising a double truncated cone shape (16; 17) or an essentially parabolic area of revolution, with the opposite top surfaces of the truncated cones (16; 17) or the vertex of the parabola relative to the sleeve length extending symmetrically, or the shafts sections between the discs (2; 3) comprising the above shape and forming such spacer members (4); further the spacer members (4) with the tool discs (2) being positioned on the shafts (1) in such a manner that the discs (2; 3) of neighbouring shafts (1) extend into the area of the smallest diameter of opposite spacer members, with cleaning cutting blades being provided adapted to be moved or swivelled into the arrangement, and with the contour of the blades being matched with the longitudinal section of the spacer members (4).

2. The star or disc screen arrangement according to Claim 1,
**characterised in that** a transition area (15) extending essentially concentrically with the shaft (1) is provided between the opposite top surfaces of the truncated cones (16; 17).

3. The star or disc screen arrangement according to one of the previous claims,
**characterised in that** the spacer members (4) are formed from integral spacer sleeves or bushings made from a machined tubular material.

4. The star or disc screen arrangement according to Claim 3,
**characterised in that** of the spacer sleeves or bushings each consist of two conical portions pressed into one another on the shaft and/or welded together.

5. The star or disc screen arrangement according to Claim 1,
**characterised in that** the ratio of the base radius to the top surface radius of the truncated cones (16; 17) ranges from 1 : 0.5 to 1 : 0.9, preferably from 1 : 0.7 to 0.8, with the selection of the ratio being influenced by the distance of the screen discs.

6. The star or disc screen arrangement according to claim 1,
**characterised in that** the shaft sections are formed integrally with the shaft (1), and fastening recesses or circumferential grooves for an integral attachment of screen half discs are provided at the shaft (1).

7. The star or disc screen arrangement according to one of the previous claims,
**characterised in that** the revolution envelope of the spacer members has a double-cone or double-cone-like shape.

## Revendications

1. Agencement de criblage à étoiles ou à disques, destiné à la séparation de déchets formés de matériaux qui contiennent également des composantes fibreuses et/ou en forme de film, comprenant plusieurs arbres à disques de criblage (1) avec des disques à outils et/ou des disques d'extrémité (2 ; 3) fixés sur l'arbre à distance les uns des autres, lesdits arbres à disques de criblage (1) étant fixés de façon interchangeable dans un cadre-sommier de criblage, les arbres comportent des moyens (11) pour l'entraînement en rotation, et des éléments d'écartement (4) sont agencés entre les disques à outils et/ou les disques d'extrémité (2 ; 3), et les éléments d'écartement (4) qui se trouvent entre les disques à outils et/ou les disques d'extrémité (2 ; 3) présentent une forme à double tronc de cône (16 ; 17) ou une surface de révolution sensiblement de forme parabolique, telle que les surfaces enveloppe opposées des troncs de cônes (16 ; 17) ou le sommet de la parabole sont disposés de façon symétrique par référence à la longueur des manchons, ou encore les tronçons d'arbres entre les disques (2 ; 3) présentent la forme ci-dessus et constituent de tels éléments d'écartement (4), lesdits éléments d'écartement (4) avec les disques à outils (2) étant ainsi positionnés sur les arbres (1) que les disques (2 ; 3) d'arbres voisins (1) s'étendent respectivement jusque dans la zone du plus petit diamètre des éléments d'écartement situés à l'opposé, et des couteaux de nettoyage déplaçables en introduction ou en basculement sont prévus dans l'agencement, le contour des couteaux étant adapté à la section longitudinale des éléments d'écartement (4).

2. Agencement de criblage à étoiles ou à disques selon la revendication 1, **caractérisé en ce qu'**il est prévu une zone de transition (15) qui s'étend sensiblement concentriquement à l'arbre (1), entre les surfaces enveloppe opposées des troncs de cônes (16 ; 17).

3. Agencement de criblage à étoiles ou à disques selon l'une des revendications précédentes, **caractérisé en ce que** les éléments d'écartement (4) sont constitués par des manchons ou des douilles d'écartement d'un seul tenant, réalisés en un matériau tubulaire usiné.

4. Agencement de criblage à étoiles ou à disques selon la revendication 3, **caractérisé en ce que** les manchons ou les douilles d'écartement sont respectivement constitués par deux parties coniques montées en opposition l'une à l'autre sur l'arbre à la presse et/ou par soudage.

5. Agencement de criblage à étoiles ou à disques selon la revendication 1, **caractérisé en ce que** le rayon de la surface de base et le rayon de la surface enveloppe des troncs de cônes (16 ; 17) sont dans un rapport de 1:05 à 1:09, de préférence dans un rapport de 1:0,7 à 1:0,8, le choix du rapport étant influencé par la distance d'écartement des disques de criblage.

6. Agencement de criblage à étoiles ou à disques selon la revendication 1, **caractérisé en ce que** les tronçons d'arbres sont réalisés d'un seul tenant avec l'arbre (1), et **en ce que** des évidements de fixation ou des gorges périphériques sont prévus sur l'arbre (1) pour le montage de demi-disques de criblage par coopération de matière.

7. Agencement de criblage à étoiles ou à disques selon l'une des revendications précédentes, **caractérisé en ce que** l'enveloppe de révolution des éléments d'écartement possède une forme à double cône ou une forme analogue à un double cône.
